# EUROPÄISCHE PATENTSCHRIFT

(11) **EP 2 704 838 B1**
(45) Veröffentlichungstag und Bekanntmachung des Hinweises auf die Patenterteilung: **28.02.2018**
(21) Anmeldenummer: 12719366.2
(22) Anmeldetag: 02.05.2012
(51) Int. Cl.: B02C 13/286, B02C 23/10, B02C 13/284, B02C 13/14, B02C 13/16, B02C 13/18, B02C 18/08, B02C 18/22, B07B 1/00, B07B 1/28, B07B 13/16

(54) **VORRICHTUNG ZUR PRALLZERKLEINERUNG UND AUSBRINGUNG VON MATERIALIEN, INSBESONDERE VON HOLZ, IN MEHREREN FRAKTIONEN**
DEVICE FOR THE IMPACT CRUSHING AND DISPENSING OF MATERIALS, IN PARTICULAR WOOD, IN SEVERAL FRACTIONS
DISPOSITIF DE BROYAGE PAR IMPACT ET DE PRODUCTION DE MATÉRIAUX, EN PARTICULIER DE BOIS, EN PLUSIEURS FRACTIONS

(30) Priorität: 02.05.2011 DE 102011100240
(43) Veröffentlichungstag der Anmeldung: 12.03.2014
(73) Patentinhaber: ProActor Schutzrechtsverwaltungs GmbH, 67308 Rüssingen (DE)
(72) Erfinder: SCHAEFER, Ralf, 67308 Rüssingen (DE)
(74) Vertreter: Reiser & Partner Patentanwälte mbB
(86) Internationale Anmeldenummer: PCT/EP2012/058055
(87) Internationale Veröffentlichungsnummer: WO 2012/150273

(56) Entgegenhaltungen:
- WO-A1-2004/024331
- JP-A- 2003 230 844
- US-A- 2 203 152
- US-A1- 2003 006 172

## Beschreibung

Die Erfindung betrifft eine Vorrichtung zur Prallzerkleinerung und Ausbringung von Materialien, insbesondere von Holz, in mehreren Fraktionen, gemäß dem Oberbegriff von Anspruch 1.

Aus dem Stand der Technik ist es bekannt, Bauteile, die aus verschiedenen Materialien zusammengesetzt sind, wie Metallteile, Glas, Gummi, Holz, Polymeren, Faserstoffe, Verbundwerkstoffe, mit Pulver oder mit Kunststoff beschichtete Aluminiumprofile oder dergleichen, in Prallreaktoren zu verarbeiten, in denen die Bauteile durch die Schlageinwirkung von Prallelementen zerkleinert werden, die an einem mit hoher Drehzahl umlaufenden Rotor in einem zylindrischen Grundkörper aufgenommen sind.

Aus der EP 0 859 693 B1 sind in diesem Zusammenhang ein Verfahren und eine Vorrichtung zum Verarbeiten von Bauteilen aus Stoffgemischen, insbesondere Mischkunststoffen, bekannt, bei denen ein Prallreaktor, der in einem zylindrischen Grundkörper aufgenommen ist, einen durch einen Antriebsmotor drehbaren Rotor aufweist. Der in der Höhe im Grundkörper verstellbare Rotor besteht aus verschleißfestem Stahl und weist an seinen Enden lösbar aufgenommene Prallelemente auf, die die eingebrachten Bauteile durch die beim Auftreffen entstehende Prallbeanspruchung in unterschiedlich große Bruchstücke zerkleinern, welche anschließend voneinander getrennt werden können. Die genannte Schrift gibt keinen Hinweis darauf, die zerkleinerten Partikel durch nachgeschaltete, übereinander angeordnete Siebe, die der Auswurföffnung des Prallreaktors unmittelbar nachgeschaltet sind, in mehreren Fraktionen mit unterschiedlichen Partikelgrößen auszubringen. Ferner ist eine Prallvorrichtung zur Zerkleinerung von Holz aus WO2004024331 bekannt.

Demgemäß ist es eine Aufgabe der vorliegenden Erfindung, eine kompakte Vorrichtung zu schaffen, mit der unterschiedlichste Materialien durch Prallbeanspruchung zerkleinert und in unterschiedlichen Fraktionen ausgegeben werden können.

Diese Aufgabe wird erfindungsgemäß durch eine Vorrichtung mit den Merkmalen von Anspruch 1 gelöst.

Weitere Merkmale der Erfindung sind in den Unteransprüchen beschrieben. Gemäß der Erfindung umfasst eine Vorrichtung zur Zerkleinerung von Material, insbesondere von Holz, einen Prallreaktor, der einen im Wesentlichen zylindrischen Grundkörper aufweist, in dessen geschlossenem Innenraum ein durch einen Motor angetriebener Rotor mit wenigstens einem Prallelement rotiert, welches das Material kontaktiert und unter Erzeugung eines hohen Impulsübertrags in Teilbestandteile zerkleinert. Die Vorrichtung umfasst weiterhin einen Auswurfkasten, der mit dem Innenraum des zylindrischen Grundkörpers über eine Auswurföffnung verbunden ist, sowie eine im Auswurfkasten unterhalb der Auswurföffnung angeordneten ersten Förderschnecke zum Fördern des zerkleinerten Materials aus dem Auswurfkasten. Die erfindungsgemäße Vorrichtung zeichnet sich dadurch aus, dass unterhalb der Auswurföffnung ein erstes Sieb mit einer ersten Maschenweite angeordnet ist, welches sich von der Auswurföffnung aus betrachtet gegenüber der Horizontalen geneigt zu der ersten Förderschnecke hin erstreckt, und dass unterhalb des ersten Siebes eine gegenüber der Horizontalen geneigte Gleitfläche oder ein gegenüber der Horizontalen geneigtes zweites Sieb angeordnet ist, welches eine gegenüber der ersten Maschenweite verringerte zweite Maschenweite aufweist. Die Gleitfläche, bzw. das zweite Sieb, erstrecken sich vom zylindrischen Grundkörper aus zu einer zweiten Förderschnecke, die unterhalb der ersten Förderschnecke angeordnet ist. Durch die Erfindung ergibt sich der Vorteil, dass der Auswurfkasten der erfindungsgemäßen Vorrichtung von seinen Abmessungen her vergleichsweise kompakt gehalten werden kann, da sich die benötigte Grundfläche für die Siebe - welche durch die vertikale Projektion der Siebe bestimmt wird - durch die geneigte Anordnung derselben gegenüber ihrer effektiven Siebfläche in vorteilhafter Weise verringert.

Durch die Neigung des ersten Siebes ergibt sich der weitere Vorteil, dass die auf diesem verbleibenden Partikel, die nicht nach unten hin durch die Siebmaschen hindurchtreten, durch ihr Eigengewicht bedingt in Richtung zur Förderschnecke hin abrutschen und dadurch die Siebfläche im Bereich der Auswurföffnung für das nachfolgende, aus der Auswurföffnung austretende Partikelgemisch frei machen. Hierdurch wird einem Zusetzen der Siebfläche in vorteilhafter Weise entgegengewirkt. Der zuvor erwähnte Vorteil ergibt sich auch für das zweite Sieb, welches bevorzugt mit dem gleichen Neigungswinkel wie das erste Sieb auf einer im Wesentlichen parallel zur Siebfläche des ersten Siebes verlaufenden Ebene unterhalb des ersten Siebes angeordnet ist.

Weiterhin ergibt sich insbesondere durch das Bestücken des Auswurfkastens mit einem zweiten Sieb der Vorteil, dass gewünschten Falls auf direktem Wege eine feingliederige Fraktionierung des zerkleinerten Materials vorgenommen werden kann, welches den Prallreaktor verlässt, ohne dass - wie beim Stand der Technik - zusätzliche, entfernt vom Prallreaktor angeordnete Siebeinrichtungen benötigt werden, welchen das Material in aufwändiger Weise z.B. über Förderbänder zugeführt werden muss.

Alternativ kann an Stelle des zweiten Siebes eine Gleitfläche vorgesehen sein, welche ein Herausfallen der durch das erste Sieb hindurchtretenden Partikel, die nachfolgend auch als Unterkorn bezeichnet werden, nach unten aus dem Auswurfkasten verhindert. Da die Gleitfläche, welches den Auffangbehälter in diesem Falle bevorzugt nach unten hin staubdicht abschließt, sämtliche durch das erste Sieb hindurchtretende Partikel zur zweiten Förderschnecke hin ableitet, tritt bei dieser Ausführungsform der Erfindung das gesamte Unterkorn in die Förderschnecke ein, wodurch die Entstehung von Staub im Vergleich zur Verwendung eines unmittelbar unterhalb der ersten Siebfläche aufgestellten offenen Auffangbehälters erheblich reduziert wird.

Bei der bevorzugten Ausführungsform der erfindungsgemäßen Vorrichtung ist die Auswurföffnung durch ein drittes Sieb verschließbar, das eine gegenüber der Maschenweite des ersten Siebes vergrößerte Maschenweite aufweist.

Durch den Einsatz eines dritten Siebes mit einer gegenüber dem ersten Sieb vergrößerten Maschenweite, welches die Auswurföffnung verschließt, ergibt sich der Vorteil, dass in einem kontinuierlichen Vorgang lediglich die in vorab beschriebener Weise auf eine durch die Maschenweite des dritten Siebes vorgegebene Maximalgröße zerkleinerten Materialpartikel durch das dritte Sieb hindurch in den Auswurfkasten gelangen. Das restliche Material, welches noch nicht ausreichend zerkleinert worden ist, verbleibt demgegenüber solange im Prallraum des Prallreaktors und wird dort fortlaufend solange weiter zerkleinert, bis es ebenfalls einen Durchmesser annimmt, der kleiner als die Maschenweite des dritten Siebes ist.

Alternativ oder gleichzeitig zum Einsatz eines dritten Siebes kann es ebenfalls vorgesehen sein, dass die Auswurföffnung durch eine Klappe oder einen Schieber verschließbar ist, wodurch in vorteilhafter Weise die Möglichkeit einer diskontinuierlichen Überführung des zerkleinerten Materials aus dem Prallraum in den Auswurfkasten geschaffen wird. Diese alternative Ausführungsform besitzt den Vorteil, dass die Zufuhrmenge an zerkleinertem Material im Auswurfkasten gesteuert werden kann, um gewünschten Falls die Menge an zerkleinertem Material auf dem ersten und/oder zweiten Sieb zu regulieren. Hierdurch lässt sich insbesondere ein Überlaufen, bzw. ein Überfahren der Siebe und ein Verstopfen der Förderschnecken wirksam verhindern. Darüber hinaus ergibt sich bei dieser alternativen Ausführungsform der zusätzliche Vorteil, dass das Ausschleusen des zerkleinerten Materials aus dem Prallraum heraus anhand von weiteren Parametern gesteuert vorgenommen werden kann, beispielsweise auf Basis der in den zerkleinerten Partikeln, bzw. im Prallraum befindlichen Feuchtigkeit, welche zur Vermeidung einer Klumpenbildung und eines damit verbundenen Verstopfens der Siebe nicht zu hoch sein darf.

Weiterhin hat es sich als besonders vorteilhaft herausgestellt, wenn eine Kombination aus dem dritten Sieb und einer Klappe oder einem Schieber zum Einsatz gelangt, um einen diskontinuierlichen Austrag des Materials aus dem Prallraum in den Auswurfkasten zu ermöglichen.

Bei einer vorteilhaften Weiterentwicklung der erfindungsgemäßen Vorrichtung kann es ferner vorgesehen sein, dass unterhalb des zweiten Siebes eine gegenüber der Horizontalen geneigte Gleitfläche oder ein oder mehrere gegenüber der Horizontalen geneigte weitere Siebe angeordnet sind, die eine gegenüber der Maschenweite des zweiten Siebes verringerte Maschenweite besitzen. Das oder die weiteren Siebe erstrecken sich jeweils vom zylindrischen Grundkörper aus mit dem gleichen Neigungswinkel wie das erste und zweite Sieb zu einer jeweiligen weiteren Förderschnecke, die bevorzugt unmittelbar unterhalb der zweiten Förderschnecke angeordnet ist. Die Förderschnecken verlaufen vorzugsweise in ein und derselben vertikalen Ebene, die sich insbesondere parallel zur Drehachse des Rotors außerhalb des Prallraums erstreckt.

Hierdurch ergibt sich der Vorteil, dass in einer einzigen kompakten Vorrichtung eine feingliederige Fraktionierung des zerkleinerten Materials ohne zusätzliche nachgeordnete Trenneinrichtungen vorgenommen werden kann, wie dies beispielsweise bei der Zerkleinerung von einem Ausgangsmaterial für eine unmittelbare Weiterverarbeitung der einzelnen Fraktionen des zerkleinerten Materials wünschenswert ist. So lassen sich bei der Zerkleinerung von Holz für die Spanplattenherstellung, welches dem Prallraum in Form von grob vorzerkleinerten Holzstücken mit einem Durchmesser von z.B. 20 bis 50 cm zugeführt wird, drei Siebfraktionen mit einer Korngröße im Bereich von z.B. 20 bis 15 mm, 15 bis 5 mm und 5 bis 0 mm in einem Arbeitsgang und mit ein und derselben kompakten Vorrichtung erzeugen. Diese drei Fraktionen können dem Herstellungsprozess von Spanplatten direkt als Ausgangsmaterial für die unterschiedlichen Schichten der zu fertigenden Spanplatten zugeführt werden, was den Vorrichtungsaufwand und damit die Herstellungskosten erheblich reduziert.

Wie bereits zuvor in Verbindung mit dem ersten Sieb ausgeführt wurde, ist unterhalb des zweiten, bzw. untersten weiteren Siebes eine gegenüber der Horizontalen geneigte Gleitfläche angeordnet, welche sich vom zylindrischen Grundkörper aus zu einer entsprechenden weiteren Förderschnecke hin erstreckt. Hierdurch wird in vorteilhafter Weise ein Abschluss des Auswurfkastens nach unten hin gebildet. Diese Ausgestaltung weist insbesondere den weiteren Vorteil auf, dass das gesamte, durch die darüberliegend angeordneten Siebe hindurchgetretene Unterkorn über die geneigte Gleitfläche in einen Schneckentrog geleitet wird, in welchem die unterste Förderschnecke rotiert, wodurch sich die Staubentwicklung zusätzlich weiter reduzieren lässt.

Nach einer weiteren Ausführungsform der Erfindung sind die erste und/oder die zweite Förderschnecke innerhalb eines auf seiner Oberseite geöffneten rohrartigen Schneckentroges rotierend gelagert, in welchem Sieböffnungen geformt sind, die eine der Maschenweite des jeweils angrenzenden Siebes entsprechende Öffnungsgröße besitzen. Der Einsatz eines mit Sieböffnungen versehen Schneckentroges hat den Vorteil, dass Partikel mit einem im Verhältnis zur Maschenweite eines Siebes kleineren Durchmesser, die insbesondere durch ein Überfahren des betreffenden Siebes versehentlich in den dem Sieb zugeordneten Schneckentrog gelangen, dennoch durch die Sieböffnungen im Schneckentrog auf das darunter liegende Sieb, bzw. in den darunter liegenden Schneckentrog fallen und dadurch entsprechend ihrer Größe in der korrekten Siebfraktion ausgebracht werden. Dies wird durch die rotierende Förderbewegung der Schnecken im Schneckentrog und die daraus resultierende Vermischung und Umwälzung der Partikel im Schneckentrog zusätzlich begünstigt.

Durch die Förder- und Umwälzbewegung des Materials innerhalb der zumindest teilweise an ihrer Unterseite mit Öffnungen versehenen Schneckentrögen ergibt sich der weitere Vorteil, dass Partikel, die lediglich lose aneinander haften oder nur an einer vergleichsweise schmalen Verbindungsstelle miteinander verbunden sind, durch die Förderbewegung und die damit einhergehende mechanische Reibung voneinander getrennt werden und anschließend entsprechend ihrer Größe durch die Sieböffnungen auf die darunter liegenden Siebe, bzw. Förderschnecken gelangen.

Gemäß einer weiteren Ausführungsform der erfindungsgemäßen Vorrichtung kann es von Vorteil sein, wenn das dritte Sieb eine Maschenweite im Bereich von 20 mm, das erste Sieb eine Maschenweite im Bereich von 15 mm und das zweite Sieb eine Maschenweite im Bereich von 5 mm aufweist. Hierdurch wird in vorteilhafter Weise eine gleichmäßige Fraktionierung mit entsprechenden Größenbereichen erzielt, wie sie beispielsweise von der holzverarbeitenden Industrie für die Herstellung von Holzspanwerkstoffen, wie beispielsweise Pressspanplatten, benötigt werden. Die Holzpartikel müssen hierbei in verschiedenen Größen vorliegen, um einer Spanplatte einerseits eine möglichst glatte Oberfläche und andererseits eine hohe Belastbarkeit zu verleihen. Hierzu werden in der die Belastung aufnehmenden Mittelschicht bevorzugt größere und flachere Partikel verwendet, die für eine gleichmäßigere flächige Verteilung der auf die Platte einwirkenden Kräfte sorgen. Zur Erzeugung der glatten Deckschicht auf der Ober- und Unterseite der Spanplatten werden hingegen möglichst kleine Partikel aufgebracht.

Alternativ kann ebenso eine abweichende Zuordnung der Maschenweiten der Siebe erfolgen, so dass beispielsweise durch Annähern der Maschenweiten des ersten und zweiten Siebes in vorteilhafter Weise mit einer hierdurch bewirkten Verringerung des statistischen Anteils der im entsprechenden Größenbereich unerwünschten, zu großen oder zu kleinen Partikel, die Sortenreinheit der Materialpartikel erhöht wird. Weiterhin kann durch eine Verringerung und folglich der Annäherung der Maschenweite des dritten Siebes an die Maschenweite des ersten Siebes die Menge an Partikeln oberhalb des gewünschten Bereichs ebenfalls verringert werden, da einerseits die Partikel länger im Prallraum verweilen, um ausreichend zerkleinert zu werden und andererseits durch einen engeren Bereich zwischen den Maschenweiten des ersten und dritten Siebes der Anteil an zu großen Partikeln im Partikelgemisch verringert wird, welches durch das dritte Sieb hindurch tritt.

Nach einem weiteren der Erfindung zugrunde liegenden Gedanken können auf dem ersten Sieb horizontal verlaufende Barriereleisten angeordnet sein, welche die Geschwindigkeit des aus der Auswurföffnung austretenden zerkleinerten Materials bei seiner Bewegung entlang des geneigten Siebes verringern. Der sich hieraus ergebende Vorteil besteht darin, dass sich der Restanteil an kleineren Partikeln in dem von der ersten Förderschnecke ausgetragenen Partikelgemisch minimiert, da sich die Verweildauer auf dem ersten Sieb durch die Barriereleisten vergrößert. Dies ermöglicht insgesamt eine qualitativ präzisere Trennung der Partikel durch das erste Sieb, da die Gefahr eines Überfahrens des Siebes durch die größere Verweildauer verringert wird.

Das erste und/oder das zweite Sieb besitzen bei der bevorzugten Ausführungsform der Erfindung jeweils einen Siebboden oder eine wirksame Siebfläche, die gegenüber der Horizontalen in einem Winkel im Bereich von 20° und 70°, insbesondere im Bereich von 30° bis 45°, geneigt ist, und die in vorteilhafter Weise innerhalb dieser Grenzen verändert werden kann.

Hierdurch eröffnet sich die Möglichkeit, dass beispielsweise eine hohe Auswurfgeschwindigkeit der durch die Auswurföffnung hindurch auf das erste Sieb gelangenden Partikel, die z.B. zur Trennung von Stoffgemischen durch eine entsprechende Umfangsgeschwindigkeit des Rotors erforderlich sein kann, durch eine entsprechende Wahl der Neigung des Siebbodens des ersten Siebes ausgeglichen werden kann. Gegebenenfalls kann es hierzu sogar erforderlich sein, das erste Sieb in einem gegenüber den anderen Sieben negativen Winkel auszurichten, so dass die durch die Auswurföffnung hindurch austretenden Partikel unmittelbar auf das in einem Winkel von z.B. 45° geneigt angeordnete erste Sieb auftreffen und anschließend in Richtung zur Außenseite des Prallreaktors hin auf dem ersten Siebboden herabgleiten. Die erste Förderschnecke ist in diesem Falle unterhalb der Auswurföffnung im Bereich nahe der Außenwand des Prallreaktors angeordnet, und das zweite Sieb befindet sich mit derselben Neigungsrichtung oder der entgegengesetzten Neigungsrichtung in der zuvor beschriebenen Weise unterhalb des ersten Siebes.

Weiterhin kann es vorgesehen sein, dass das erste und/oder zweite Sieb und/oder gegebenenfalls das weitere Sieb einen oder mehrere Unwucht-Motoren aufweist, durch die das jeweilige Sieb in Schwingung versetzt werden kann. Hierbei sind das erste und zweite Sieb bevorzugt über schwingungsgedämpfte federelastische Aufhängungen oder Puffer an den Umfangsflächen des Auswurfkastens befestigt und werden beispielsweise über eine mit dem jeweiligen Sieb gekoppelte, durch einen Motor in Rotation versetzte, exzentrisch gelagerte Schwungmasse in Schwingung versetzt.

Die Anregung des ersten und zweiten Siebes zu Schwingungen hat in vorteilhafter Weise zur Folge, dass das Partikelgemisch auf dem jeweiligen Sieb fluidisiert wird, wodurch bei einer entsprechenden Wahl der Schwingfrequenz und der Art der Schwingung die größeren Partikel auf dem Sieb nach oben und die kleineren Partikel nach unten wandern, was den Siebprozess zusätzlich unterstützt und die Qualität der erhaltenen Fraktionen verbessert.

Die Erfindung wird nachfolgend mit Bezug auf die Zeichnungen anhand einer bevorzugten Ausführungsform beschrieben.

### In den Zeichnungen zeigen:

- Fig. 1: eine schematische Seitenansicht der erfindungsgemäßen Vorrichtung,
- Fig. 2: eine perspektivische Darstellung der Vorrichtung ohne Wandbereiche des Auswurfkastens, und
- Fig. 3: eine schematische Aufsicht auf die erfindungsgemäße Vorrichtung.

Wie in Fig. 1 gezeigt ist, umfasst eine erfindungsgemäße Vorrichtung 1 zur Zerkleinerung von unterschiedlichen Materialien wie Holz, Metallen, Kunststoffen sowie Gemischen und Verbunden aus diesen Stoffen einen Prallreaktor 2, der einen im Wesentlichen zylindrischen Grundkörper 4 aufweist, in dessen geschlossenem Innenraum 6 ein Rotor 8 mit einer hohen Drehzahl rotiert, an dem mehrere bevorzugt austauschbare Prallelemente 10 aus einem hochfesten Werkstoff angeordnet sind. Der Antrieb des Rotors 8 erfolgt über einen Motor 12, der bevorzugt ein Elektromotor ist, jedoch auch ein Verbrennungsmotor oder der Motor eines Kraftfahrzeugs, z.B. eines Traktors, sein kann, der den Rotor 8 über eine Zapfwelle und ein nicht näher gezeigtes Winkelgetriebe antreibt.

Weiterhin umfasst die erfindungsgemäße Vorrichtung 1 einen nach außen hin abgeschlossenen Auswurfkasten 14, der an der Außenwand des zylindrischen Grundkörpers 4 angeordnet ist und mit dem Innenraum 6 des zylindrischen Grundkörpers 4 über eine Auswurföffnung 16 strömungsmäßig in Verbindung steht. Die Auswurföffnung 16 weist gemäß der bevorzugten Ausführungsform der Erfindung ein durchgängiges drittes Sieb 20c mit einer Maschenweite von bevorzugt 20 mm auf. Das Sieb 20c kann durch eine beispielsweise entlang des eingezeichneten Doppelpfeils klappbaren Klappe 18a oder einen Schieber 18b so bedeckt werden, dass die Auswurföffnung 16 teilweise oder vollständig verschlossen ist und ein Durchtreten von zerkleinertem Material verhindert wird.

Das in der Auswurföffnung 16 eingesetzte dritte Sieb 20c fraktioniert die im Innenraum 6 des Prallreaktors 2 umherfliegenden Partikel, indem es solche Partikel mit einer Größe kleiner der Maschenweite des dritten Siebes 20c von bevorzugt 20 mm in den Auswurfkasten 14 eintreten lässt, und größere Partikel und Stücke aus noch nicht ausreichend zerkleinertem Material im Innenraum 6 des Prallreaktors 2 zurückhält, um diese dort einem weiteren Zerkleinerungsprozess zuzuführen. Hierbei steuert die in Fig. 1 gezeigte Klappe 18a den Zustrom an zerkleinerten Partikeln in den Auswurfkasten 14, indem die Klappe 18a - oder aber der in Fig. 3 dargestellte zweiteilige Schieber 18b - beispielsweise in einer teilgeöffneten Stellung arretiert wird und somit die relative Durchtrittsfläche der Auswurföffnung 16 stufenlos verringert werden kann. Alternativ ist es jedoch auch möglich, den Auswurfkasten 14 durch ein zyklisches Öffnen und Schließen der Klappe 18a oder des Schiebers 18b chargenweise mit zerkleinertem Material zu beaufschlagen.

Bei der bevorzugten Ausführungsform der erfindungsgemäßen Vorrichtung 1 ist innerhalb des Auswurfkastens 14 eine erste Ebene aus einem gegenüber der Horizontalen geneigten ersten Sieb 20a mit einer ersten Maschenweite angeordnet, welches sich vom unteren Ende der Auswurföffnung 16 aus zu dem unterhalb der Auswurföffnung 16 angeordneten ersten Schneckentrog 26a hin erstreckt, in welchem eine erste Förderschnecke 24a aufgenommen ist, um das zerkleinerte Material aus dem Auswurfkasten 14 zu fördern. Die Maschenweite des ersten Siebes 20a ist hierbei bevorzugt geringer als die Maschenweite des dritten Siebes 20c, wodurch mit dieser ersten Ebene eine weitere Fraktionierung der zerkleinerten Materials entsprechend der Maschenweite von bevorzugt 15 mm erfolgt. Die Partikel, deren Durchmesser kleiner als 15 mm ist, fallen hierbei durch die Maschen des ersten Siebes 20a hindurch, wobei die Partikel mit einer Größe zwischen 15 und 20 mm oberhalb des ersten Siebes 20a verbleiben und aufgrund der Neigung des ersten Siebes 20a in Abwärtsrichtung bis in den ersten Schneckentrog 26a geleitet werden. Dort werden sie von der ersten Förderschnecke 24a durch eine nicht dargestellte Öffnung seitlich aus dem Auswurfkasten 14 hinaus gefördert, um einer weiteren Verarbeitung oder Lagerung zugeführt zu werden.

Wie der Darstellung von Fig. 1 weiterhin im Detail zu entnehmen ist, weist der erste Schneckentrog 26a Sieböffnungen 28 auf, deren Maschenweite im Wesentlichen der Maschenweite des ersten Siebes 20a entspricht. Dies ermöglicht es Partikeln, die fälschlicherweise durch ein Überfahren des ersten Siebes 20a in den ersten Schneckentrog 26a gelangen, durch die Sieböffnungen 28 hindurch zu treten und dennoch entsprechend der Maschenweite des ersten Siebes 20a von den größeren Partikeln separiert zu werden.

Die Darstellung von Fig. 1 zeigt weiterhin, dass unterhalb der aus dem ersten Sieb 20a und dem ersten Schneckentrog 26a bestehenden ersten Siebebene eine der ersten Siebebene vom Aufbau her im Wesentlichen gleichende zweite Siebebene angeordnet ist, die ein gegenüber der Horizontalen geneigtes zweites Sieb 20b und einen eine zweite Förderschnecke 24b enthaltenden zweiten Schneckentrog 26b umfasst. Das zweite Sieb 20b weist dabei eine zweite Maschenweite von bevorzugt 5 mm auf, die gegenüber der Maschenweite des ersten Siebes 20a von bevorzugt 15 mm verringert ist, um die durch das erste Sieb 20a hindurchgetretenen Partikel mit einer Größe im Bereich von 5 bis 15 mm von denjenigen Bestandteilen zu trennen, die eine Größe von weniger als 5 mm besitzen. Die oberhalb des zweiten Siebes 20b verbleibenden Partikel mit einem Durchmesser im Bereich von 5 bis 15 mm werden aufgrund der Neigung des zweiten Siebes 20b in den zweiten Schneckentrog 26b geleitet und dort von der zweiten Förderschnecke 24b aus dem Auswurfkasten 14 heraus gefördert. Auf der Unterseite des zweiten Schneckentroges 26b, der in gleicher Weise wie der erste Schneckentrog 26a aus einem Rohr bestehen kann, das lediglich innerhalb des Auswurfkastens 14 im Anschlussbereich der Siebebene eine nach oben hin weisende Öffnung besitzt, sind bevorzugt ebenfalls Sieböffnungen eingebracht, die eine Öffnungsweite besitzen, die im Wesentlichen der Maschenweite des zweiten Siebes 20b entspricht.

Nach einem weiteren der Erfindung zugrunde liegenden Gedanken weisen das erste und das zweite Sieb 20a, 20b - wie in der Darstellung von Fig. 1 gezeigt - auf ihrer Unterseite einen Unwucht-Motor 32 auf, welcher bevorzugt in mechanischer Verbindung mit den aus darstellungstechnischen Gründen nicht gezeigten Seitenwänden des Auswurfkastens 14 steht, wodurch die Siebe in Schwingung versetzbar sind. Die weiterhin gezeigten Schwingungsdämpfer oder Puffer 34, über die sich das erste und zweite Sieb 20a, 20b bevorzugt an den Seitenwänden des Auswurfkastens 14 abstützten, sind bevorzugt im Bereich der dem jeweiligen ersten und zweiten Schneckentrog 26a, 26b zugewandten Kante angeordnet, um die Siebe schwingfähig zu lagern und gleichzeitig die Schwingungsamplitude im Bereich des ersten und zweiten Schneckentroges 26a, 26b zu verringern. Hierdurch werden die Schwingungen der Siebe voneinander und auch vom nach außen hin geschlossenen Gehäuse des Auswurfkastens 14 sowie den Förderschnecken 24a, 24b entkoppelt, wodurch die Schwingungsmodi und Amplituden für das jeweilige Sieb optimal auf das zu zerkleinernde Material angepasst werden können. Zudem werden die übrigen Bauteile, wie insbesondere die Förderschnecken, nicht durch die Schwingungen beeinträchtigt, so dass sich deren Lebensdauer in vorteilhafter Weise erhöht.

Wie der Darstellung von Fig. 1 weiterhin entnommen werden kann, ist bei der bevorzugten Ausführungsform der Erfindung unterhalb des zweiten Siebes 20b eine gegenüber der Horizontalen geneigte Gleitfläche 22 vorgesehen, die sich bevorzugt ebenfalls im Wesentlichen parallel zum ersten und zweiten Sieb 20a, 20b vom zylindrischen Grundkörper 4 aus zu einer unterhalb der zweiten Förderschnecke 24b angeordneten dritten Förderschnecke 24c hin erstreckt, die in einem nach unten hin geschlossenen dritten Schneckentrog 26c - d.h. einem Schneckentrog, der im Gegensatz zu den Schneckentrögen 26a und 26b keine Sieböffnungen 28 aufweist - aufgenommen ist. Durch die geschlossene Gleitfläche 22 in Verbindung mit dem auf der Unterseite geschlossenen dritten Schneckentrog 26c werden die feinsten durch das erste und das zweite Sieb 20a, 20b hindurchgetretenen Materialbestandteile aus dem Auswurfkasten 14 heraus in einen nicht näher gezeigten Auffangbehälter gefördert.

Das zweite Sieb 24b weist bevorzugt den gleichen Neigungswinkel gegenüber der Horizontalen wie das erste Sieb 24a auf, der in vorteilhafter Weise veränderbar ist und beispielsweise im Bereich von 30 bis 50° liegt.

Die Darstellung von Fig. 2 zeigt eine schematische räumlich Seitenansicht des Prallreaktors mit dem Auswurfkasten 14, bei der zur besseren Darstellung der Siebebenen die Seitenwände nicht mit eingezeichnet sind, und durch die unterschiedlichen Musterungen des ersten, zweiten und dritten Siebes 20a, 20b, 20c die unterschiedlichen Maschenweiten angedeutet sein sollen. Ebenso ist dieser Darstellung zu entnehmen, dass sich die Barriereleisten 30 über die ganze Breite des ersten Siebes 20a hinweg erstrecken.

Weiterhin ist in Fig. 3 eine schematische Aufsicht auf die erfindungsgemäße Vorrichtung 1 dargestellt. Dieser Darstellung ist im Detail zu entnehmen, dass die Auswurföffnung 16 durch den Schieber 18b, welcher zwei Schieberteile umfasst und in einer teilgeöffneten Position gezeigt ist, verschlossen werden kann, indem die Schieberteile entlang der beiden Doppelpfeile verschoben werden. Denkbar ist jedoch auch, dass der Schieber 18b aus einer einzelnen Schieberplatte gefertigt ist, welche beispielsweise durch eine vertikale, beispielsweise nach oben gerichtete Schiebebewegung verschoben oder verschwenkt werden kann, um die Auswurföffnung 16 zu öffnen. Der Schieber 18b kann jedoch ebenfalls eine der Rundung der Außenfläche des Prallreaktors 2 angepasste Bogenform aufweisen und in Umfangsrichtung oder in vertikaler Richtung verschiebbar sein, um die Auswurföffnung 16 frei zu geben.

Der sich aufgrund der Rundung der Außenwand des Prallreaktors 2 und der bevorzugt geradlinigen Anschlusskante des ersten Siebes 20a ergebene Zwischenbereich 21 ist bevorzugt als geschlossene und geneigte Gleitfläche ausgebildet, entlang von welcher das mit geringer Geschwindigkeit aus der Auswurföffnung 16 austretende zerkleinerte Material, welches nicht von vorn herein auf die Siebfläche des ersten Siebes 20a auftrifft, in Richtung des ersten Siebes hin abgleiten kann.

In Fig. 3 ist weiterhin beispielhaft ein Förderrohr 38 in der axialen Verlängerung der ersten Förderschnecke 24a dargestellt, welches an der Außenseite des Auswurfkastens 14 aufgenommen ist, um das von der ersten Förderschnecke 24a transportierte Material beispielsweise zu einem nicht weiter dargestellten Auffangbehälter weiter zu fördern. Die Förderschnecke 24a wird dazu - in gleicher Weise wie auch die übrigen zuvor erwähnten Förderschnecken - von einem in dieser Darstellung beispielhaft gezeigten Schneckenmotor 36 angetrieben.

### Liste der Bezugszeichen

- 1: Vorrichtung
- 2: Prallreaktor
- 4: Grundkörper
- 6: Innenraum / Prallraum
- 8: Rotor
- 10: Prallelement
- 12: Motor
- 14: Auswurfkasten
- 16: Auswurföffnung
- 18a: Klappe
- 18b: Schieber
- 20a: erstes Sieb
- 20b: zweites Sieb
- 20c: drittes Sieb
- 21: Zwischenbereich
- 22: Gleitfläche
- 24a: erste Förderschnecke
- 24b: zweite Förderschnecke
- 24c: dritte Förderschnecke
- 26a: erster Schneckentrog
- 26b: zweiter Schneckentrog
- 26c: dritter Schneckentrog
- 28: Sieböffnungen
- 30: Barriereleisten
- 32: Unwucht-Motor
- 34: Schwingungsdämpfer
- 36: Schneckenmotor
- 38: Förderrohr

## Patentansprüche

1. Vorrichtung (1) zur Zerkleinerung von Material, insbesondere von Holz, umfassend einen Prallreaktor (2), der einen im Wesentlichen zylindrischen Grundkörper (4) aufweist, in dessen geschlossenem Innenraum (6) ein Rotor (8) mit wenigstens einem Prallelement (10) rotiert, welches das Material kontaktiert und unter Erzeugung eines hohen Impulsübertrags in Teilbestandteile zerkleinert, sowie mit einem Auswurfkasten (14), der mit dem Innenraum (6) des zylindrischen Grundkörpers (4) über eine Auswurföffnung (16) verbunden ist, sowie einer im Auswurfkasten (14) unterhalb der Auswurföffnung (16) angeordneten ersten Förderschnecke (24a) zum Fördern des zerkleinerten Materials aus dem Auswurfkasten (14),
**dadurch gekennzeichnet,**
**dass** unterhalb der Auswurföffnung (16) ein erstes Sieb (20a) mit einer ersten Maschenweite angeordnet ist, welches sich von der Auswurföffnung (16) aus gegenüber der Horizontalen geneigt zu der ersten Förderschnecke (24a) hin erstreckt, und dass unterhalb des ersten Siebes (20a) eine gegenüber der Horizontalen geneigte Gleitfläche (22) oder ein gegenüber der Horizontalen geneigtes zweites Sieb (20b) mit einer gegenüber der ersten Maschenweite verringerten zweiten Maschenweite angeordnet ist, welches sich vom zylindrischen Grundkörper (4) aus zu einer unterhalb der ersten Förderschnecke (24a) angeordneten zweiten Förderschnecke (24b) hin erstreckt.

2. Vorrichtung nach Anspruch 1,**dadurch gekennzeichnet,**
**dass** die Auswurföffnung (16) durch ein drittes Sieb (20c) mit einer gegenüber der Maschenweite des ersten Siebes (20a) vergrößerten Maschenweite und/oder eine Klappe (18a) und/oder einen Schieber (18b) verschließbar ist.

3. Vorrichtung nach einem der Ansprüche 1 oder 2,
**dadurch gekennzeichnet,**
**dass** unterhalb des zweiten Siebes (20b) eine gegenüber der Horizontalen geneigte Gleitfläche (22) oder ein oder mehrere gegenüber der Horizontalen geneigte weitere Siebe mit einer gegenüber der zweiten Maschenweite verringerten Maschenweite angeordnet sind, welche sich jeweils vom zylindrischen Grundkörper (4) aus zu jeweiligen unterhalb der zweiten Förderschnecke (24b) angeordneten weiteren Förderschnecken erstrecken.

4. Vorrichtung nach einem der Ansprüche 1 bis 3,
**dadurch gekennzeichnet,**
**dass** die erste und/oder die zweite Förderschnecke (24a, 24b) in einem auf seiner Oberseite geöffneten rohrartigen Schneckentrog (26a, 26b) rotieren, in welchem Sieböffnungen (28) geformt sind, welche eine der Maschenweite des angrenzenden Siebes (20a, 20b) entsprechende Öffnungsgröße besitzen.

5. Vorrichtung nach einem der Ansprüche 1 bis 4,
**dadurch gekennzeichnet,**
**dass** das dritte Sieb (20c) eine Maschenweite im Bereich von 20 mm, das erste Sieb (20a) eine Maschenweite im Bereich von 15 mm und das zweite Sieb (20b) eine Maschenweite im Bereich von 5 mm hat.

6. Vorrichtung nach einem der Ansprüche 1 bis 5,
**dadurch gekennzeichnet,**
**dass** auf dem ersten Sieb (20a) horizontal verlaufende Barriereleisten (30) angeordnet sind, welche die Geschwindigkeit des aus der Auswurföffnung (16) austretenden zerkleinerten Materials bei seiner Bewegung entlang des geneigten Siebes (20a) verringern.

7. Vorrichtung nach einem der Ansprüche 1 bis 6,
**dadurch gekennzeichnet,**
**dass** das erste und/oder das zweite Sieb (20a, 20b) jeweils einen Siebboden aufweist, der gegenüber der Horizontalen in einem Winkel im Bereich zwischen 20° und 70°, insbesondere im Bereich von 30° bis 45° geneigt angeordnet ist.

8. Vorrichtung nach einem der Ansprüche 1 bis 7,
**dadurch gekennzeichnet,**
**dass** das erste und/oder das zweite Sieb (20a, 20b) und/oder das weitere Sieb Unwucht-Motoren (32) aufweist, um das jeweilige Sieb in Schwingung zu versetzen.

## Claims

1. Device (1) for comminuting material, in particular wood, comprising an impact reactor (2) which has a substantially cylindrical base body (4) in the closed interior (6) of which a rotor (8), having at least one impact element (10) which contacts the material and comminutes it into subcomponents by generating a high pulse transmission, rotates, and comprising an ejection box (6) which is connected to the interior (6) of the cylindrical base body (4) via an ejection opening (16), and a first conveyor screw (24a), arranged in the ejection box (14) below the ejection opening (16), for conveying the comminuted material out of the ejection box (14),
**characterised in that**
a first sieve (20a) having a first mesh size is arranged below the ejection opening (16), and extends from the ejection opening (16) towards the first conveyor screw (24a) at an inclination to the horizontal, and **in that** a sliding face (22) at an inclination to the horizontal or a second sieve (20b) at an inclination to the horizontal having a reduced second mesh size in comparison with the first mesh size is arranged below the first sieve (20a), and extends from the cylindrical base body (4) towards a second conveyor screw (24b) arranged below the first conveyor screw (24a).

2. Device according to claim 1, **characterised in that** the ejection opening (16) can be sealed by a third sieve (20c) having an increased mesh width in comparison with the mesh width of the first sieve (20a) and/or by a flap (18a) and/or by a slide (18b).

3. Device according to either claim 1 or claim 2,
**characterised in that**
a sliding face (22) at an inclination to the horizontal or one or more further sieves at an inclination to the horizontal having a reduced mesh size in comparison with the second mesh size are arranged below the second sieve (20b), and each extend from the cylindrical base body (4) towards the associated further conveyor screws arranged below the second conveyor screw (24b).

4. Device according to any of claims 1 to 3,
**characterised in that**
the first and/or second conveyor screws (24a, 24b) rotate in a tube-like screw trough (26a, 26b) which is open on the upper face thereof on in which sieve openings (28) are formed which have an opening size corresponding to the mesh size of the adjacent sieve (20a, 20b).

5. Device according to any of claims 1 to 4,
**characterised in that**
the third sieve (20c) has a mesh size in the region of 20 mm, the first sieve (20a) has a mesh size in the region of 15 mm, and the second sieve (20b) has a mesh size in the region of 5 mm.

6. Device according to any of claims 1 to 5,
**characterised in that**
horizontally extending barrier bars (30) are arranged on the first sieve (20a), and reduce the speed of the comminuted material exiting the ejection opening (16) during the movement thereof along the inclined sieve (20a).

7. Device according to any of claims 1 to 6,
**characterised in that**
the first and/or the second sieve (20a, 20b) each have a sieve base which is arranged at an inclination to the horizontal at an angle in the range between 20° and 70°, in particular in the range of 30° to 45°.

8. Device according to any of claims 1 to 7,
**characterised in that**
the first and/or the second sieve (20a, 20b) and/or the further sieve comprise unbalance motors (32) for setting the respective sieves in oscillation.

## Revendications

1. Dispositif (1) de broyage de matériau, en particulier de bois, comprenant un broyeur à impact (2), qui comporte un corps de base (4) sensiblement cylindrique, dans l'espace intérieur (6) fermé duquel tourne un rotor (8) doté d'au moins un élément d'impact (10), qui vient en contact avec le matériau et le broie en éléments partiels en générant un transfert d'impulsion élevé, et comprenant un bac d'éjection (14), qui est relié à l'espace intérieur (6) du corps de base (4) cylindrique par le biais d'une ouverture d'éjection (16), ainsi qu'un premier transporteur à vis sans fin (24a) disposé dans le bac d'éjection (14) sous l'ouverture d'éjection (16) pour transporter le matériau broyé hors du bac d'éjection (14),
**caractérisé en ce que**
sous l'ouverture d'éjection (16) est disposé un premier crible (20a) doté d'une première ouverture de maille, qui s'étend, incliné par rapport à l'horizontale, de l'ouverture d'éjection (16) au premier transporteur à vis sans fin (24a), et **en ce qu'**une surface de glissement (22) inclinée par rapport à l'horizontale ou un deuxième crible (20b) incliné par rapport à l'horizontale doté d'une deuxième ouverture de maille réduite par rapport à la première ouverture de maille, est disposé(e) sous le premier crible (20a), qui s'étend du corps de base (4) cylindrique à un deuxième transporteur à vis sans fin (24b) disposé sous le premier transporteur à vis sans fin (24a).

2. Dispositif selon la revendication 1, **caractérisé en ce que** l'ouverture d'éjection (16) peut être fermée par un troisième crible (20c) doté d'une ouverture de maille agrandie par rapport à l'ouverture de maille du premier crible (20a) et/ou un volet (18a) et/ou une vanne (18b).

3. Dispositif selon l'une des revendications 1 ou 2,
**caractérisé en ce que**
sous le deuxième crible (20b), sont disposés une surface de glissement (22) inclinée par rapport à l'horizontale ou un ou plusieurs autres cribles inclinés par rapport à l'horizontale dotés d'une ouverture de maille réduite par rapport à la deuxième ouverture de maille, qui s'étendent respectivement du corps de base (4) cylindrique à d'autres transporteurs à vis sans fin disposés respectivement sous le deuxième transporteur à vis sans fin (24b).

4. Dispositif selon l'une des revendications 1 à 3,
**caractérisé en ce que**
le premier et/ou le deuxième transporteur à vis sans fin (24a, 24b) tournent dans un bac de transporteur à vis (26a, 26b) tubulaire ouvert sur son côté supérieur, dans lequel sont formées des ouvertures de crible (28), qui possèdent une taille d'ouverture correspondant à l'ouverture de maille du crible (20a, 20b) adjacent.

5. Dispositif selon l'une des revendications 1 à 4,
**caractérisé en ce que**
le troisième crible (20c) possède une ouverture de maille de l'ordre de 20 mm, le premier crible (20a) une ouverture de maille de l'ordre de 15 mm et le deuxième crible (20b) une ouverture de maille de l'ordre de 5 mm.

6. Dispositif selon l'une des revendications 1 à 5,
**caractérisé en ce que**
sur le premier crible (20a) sont disposées des barres de barrage (30) horizontales qui diminuent la vitesse du matériau broyé sortant de l'ouverture d'éjection (16) lors de son déplacement le long du crible (20a) incliné.

7. Dispositif selon l'une des revendications 1 à 6,
**caractérisé en ce que**
le premier et/ou le deuxième crible (20a, 20b) comportent respectivement un fond de crible, qui est disposé incliné par rapport à l'horizontale selon un angle compris entre 20° et 70°, en particulier compris entre 30° et 45 °.

8. Dispositif selon l'une des revendications 1 à 7,
**caractérisé en ce que**
le premier et/ou le deuxième crible (20a, 20b) et/ou l'autre crible comportent des moteurs déséquilibrés (32) pour faire vibrer le crible respectif.
